# EUROPÄISCHE PATENTSCHRIFT

(11) **EP 1 307 636 B1**
(45) Veröffentlichungstag und Bekanntmachung des Hinweises auf die Patenterteilung: **19.04.2006**
(21) Anmeldenummer: 01956337.8
(22) Anmeldetag: 18.07.2001
(51) Int. Cl.: F01L 9/04, F01L 9/00, F01L 3/10, F01L 3/20

(54) **VERBINDUNG ZWISCHEN ZWEI KOAXIAL HINTEREINANDER ANGEORDNETEN SCHAFTENDEN EINES GASWECHSELVENTILS EINER BRENNKRAFTMASCHINE UND EINES VENTILSTELLERS**
CONNECTION BETWEEN TWO SHAFT ENDS, POSITIONED COAXIALLY ONE BEHIND THE OTHER, OF A GAS SHUTTLE VALVE IN AN INTERNAL COMBUSTION ENGINE AND A VALVE ACTUATOR
CONNEXION ENTRE DEUX EXTREMITES D'ARBRE, PLACEES L'UNE APRES L'AUTRE DE MANIERE COAXIALE, D'UNE SOUPAPE D'ECHANGE GAZEUX D'UN MOTEUR A COMBUSTION INTERNE ET UN ACTIONNEUR DE SOUPAPE

(30) Priorität: 28.07.2000 DE 10036810
(43) Veröffentlichungstag der Anmeldung: 07.05.2003
(73) Patentinhaber: ROBERT BOSCH GMBH, 70442 Stuttgart (DE)
(72) Erfinder: GAESSLER, Hermann, 71665 Vahingen (DE); DIEHL, Udo, 70195 Stuttgart (DE); MISCHKER, Karsten, 71229 Leonberg (DE); WALTER, Rainer, 74385 Pleidelsheim (DE); ROSENAU, Bernd, 71732 Tamm (DE); SCHIEMANN, Jürgen, 71706 Markgroeningen (DE); GROSSE, Christian, 70806 Kornwestheim (DE); MALLEBREIN, Georg, 70825 Korntal-Münchingen (DE); BEUCHE, Volker, 70372 Stuttgart (DE); REIMER, Stefan, 71706 Markgroeningen (DE)
(86) Internationale Anmeldenummer: PCT/DE2001/002691
(87) Internationale Veröffentlichungsnummer: WO 2002/010558

(56) Entgegenhaltungen:
- DE-A- 19 824 475
- DE-A- 19 947 848
- DE-C- 19 811 779
- FR-A- 931 101
- PATENT ABSTRACTS OF JAPAN vol. 1999, no. 04, 30. April 1999 (1999-04-30) & JP 11 013435 A (TOYOTA MOTOR CORP), 19. Januar 1999 (1999-01-19)

## Beschreibung

### Stand der Technik

Die Erfindung geht aus von einer Verbindung zwischen zwei koaxial hintereinander angeordneten Schaftenden eines Gaswechselventils einer Brennkraftmaschine und eines Ventilstellers, mit wenigstens einem die Schaftenden zumindest teilweise umschließenden Kupplungskörper gemäß dem Oberbegriff des Anspruchs 1.

Eine solche Verbindung ist aus der EP 0 279 265 B1 bekannt, bei welcher der Kupplungskörper aus zwei Halbschalen besteht, deren radial äußere Umfangsflächen zylindrisch und deren radial innere Umfangsflächen komplementär konisch zu den sich zueinander konisch verjüngenden Enden einer Kolbenstange des Ventilstellers und einem Schaft des Gaswechselventils ausgebildet sind. Um die beiden Halbschalen am Auseinanderfallen zu hindern, ist über diese eine zylindrische Überwurfhülse geschoben, welche an den Halbschalen durch die axiale Vorspannkraft einer sich am Boden der Überwurfhülse abstützenden Ventilfeder gehalten ist, wobei sich der Schaft des Gaswechselventils durch eine Öffnung im Boden der Überwurfhülse erstreckt. Die beiden sich zueinander verjüngenden Schaftenden weisen endseitig tellerartig erweiterte Flansche auf, welche der durch die Halbschalen gebildete Kupplungskörper hintergreift, so daß die beiden Schaftenden durch den Kupplungskörper formschlüssig miteinander verbunden werden. Am formschlüssigen Übergang zwischen dem konischen Auslauf der Schaftenden und den endseitigen Flanschen ist der Querschnitt durch je eine ausgeprägte Kerbe geschwächt, was sich negativ auf die Dauerfestigkeit der Verbindung auswirkt. Dies stellt vor allem im Hinblick auf die hohe Lastwechselzahl, denen Gaswechselventile von Brennkraftmaschinen ausgesetzt sind, einen erheblichen Nachteil dar.

### Vorteile der Erfindung

Bedingt durch die reibschlüssige Verbindung zwischen dem Kupplungskörper und den Schaftenden sind keine Hinterschneidungen notwendig, welche als kerbartige Einschnitte den Querschnitt der Schaftenden und/oder des Kupplungskörpers schwächen würden. Infolgedessen zeichnet sich die erfindungsgemäße Verbindung durch eine hohe Dauerfestigkeit aus.

Gemäß einer besonders zu bevorzugenden Maßnahme ist die durch den Spannkörper auf den Kupplungskörper aufgebrachte Vorspannung einstellbar. Hierzu beinhaltet der Spannkörper wenigstens zwei gegeneinander axial verschraubbare Konusspannhülsen mit Konusflächen, welche gegen an der radial äußeren Umfangsfläche des Kupplungskörpers ausgebildete, konische Spannflächen verkeilbar sind, wobei abhängig vom Verschraubungsgrad der Konusspannhülsen eine definierte radiale Vorspannung zwischen dem Kupplungskörper und den Schaftenden erzeugbar ist. Dies ist vor allem im Hinblick auf die je nach Gaswechselventil oder Ventilsteller möglicherweise unterschiedliche Oberflächenbeschaffenheit und dementsprechend unterschiedliche Reibungszahl vorteilhaft, indem die für einen schlupflosen Haftreibschluß notwendige radiale Vorspannung gezielt eingestellt werden kann.

Der Kupplungskörper ist in Umfangsrichtung gesehen mehrteilig ausgebildet und beinhaltet vorzugsweise wenigstens zwei sich zu einer Hülse ergänzende halbrohrförmige Kupplungskeile, von welchen jeder zwei an seiner radial äußeren Umfangsfläche hintereinander angeordnete, sich zueinander konisch erweiternde Spannflächen aufweist, von welchen je eine Spannfläche einer Konusfläche einer der Konusspannhülsen zugeordnet ist. Zweckmäßig sind beide Konusspannhülsen mit je einer Ansatzfläche für ein Schraubwerkzeug versehen.

Gemäß einer Weiterbildung sind zur Positionierung des Kupplungskörpers an den Schaftenden am Kupplungskörper und je einem Schaftende vorzugsweise mit Spiel ineinander greifende Positionierungsvorsprünge und Positionierungsausnehmungen vorgesehen. Damit wird sichergestellt, daß der Kupplungskörper in definierter Lage gegen die Schaftenden gespannt ist und es zu einer ausgeglichenen Flächenüberdeckung kommt. Andererseits werden durch das spielbehaftete Ineinandergreifen der Positionierungsvorsprünge und - ausnehmungen dauertestigkeitsherabsetzende Kerbspannungen verringert. Gemäß einer zu bevorzugenden Maßnahme weisen die Kupplungskeile an ihrer radial inneren, zylindrischen Umfangsfläche sich in Umfangsrichtung ersteckende Ringwülste auf, von welchen je ein Ringwulst je einer Ringnut eines Schaftendes zugeordnet ist. Die Ringwülste und Ringnuten haben einen im wesentlichen halbkreisförmigen Querschnitt, wobei der Innenradius der Ringnuten größer ist als der Außenradius der Ringwülste, um einen direkten Werkstoffkontakt möglichst zu vermeiden und die durch die Ringnuten hervorgerufenen Kerbspannungen niedrig zu halten.

Schließlich ist die Verbindung zwischen dem Ventilsteller und dem Gaswechselventil vorzugsweise in einem zugängigen Bereich au-ßerhalb eines Ventilstellergehäuses angeordnet ist. Dann ist ein Austausch von Gaswechselventil oder Ventilsteller im Reparaturfall sehr einfach möglich, eine Zerlegung des Ventilstellers ist hierfür nicht notwendig.

Durch die weiteren in den Unteransprüchen aufgeführten Maßnahmen sind vorteilhafte Weiterbildungen und Verbesserungen der im Patentanspruch 1 angegebenen Erfindung möglich.

### Zeichnungen

Ein Ausführungsbeispiel der Erfindung ist in den Zeichnungen dargestellt und in der nachfolgenden Beschreibung näher erläutert. Es zeigen :
- Fig. 1: eine seitliche Querschnittsdarstellung durch eine bevorzugte Ausführungsform einer erfindungsgemäßen Verbindung zwischen einem Schaftende eines Gaswechselven- tils einer Brennkraftmaschine und einer Kolbenstange eines Ventilstellers;
- Fig.2: eine Querschnittsdarstellung entlang der Linie II - II von Fig.1;
- Fig.3: eine vergrößerte Darstellung der Einzelheit A von Fig.1.

### Beschreibung des Ausführungsbeispiels

Von einem Ventiltrieb einer Brennkraftmaschine ist in Fig.1 nur ein Gaswechselventil 1 gezeigt, welches durch eine Kolbenstange 2 eines Ventilstellers 4 derart betätigt wird, daß es auf- und abwärtsgehende Öffnungs- und Schließbewegungen ausführt. Hierzu sind die Kolbenstange 2 des Ventilstellers 4 und ein Schaft 6 des Gaswechselventiles 1 koaxial hintereinander angeordnet, wobei sich ein Schaftende 8 der Kolbenstange 2 und ein Schaftende 10 des Schaftes 6 des Gaswechselventiles 1 einander gegenüberliegen. Die Kolbenstange 2 und der Schaft 6 des Gaswechselventils 1 haben vorzugsweise den gleichen Durchmesser. Um die Druck- und / oder Zugbewegungen der Kolbenstange 2 auf das Gaswechselventil 1 übertragen zu können, ist ein Kupplungskörper 14 vorgesehen, der sowohl das Schaftende 8 der Kolbenstange 2 wie auch das Schaftende 10 des Gaswechselventiles 1 zumindest teilweise umschließt. Der Kupplungskörper 14 ist in Umfangssichtung gesehen vorzugsweise mehrteilig ausgebildet und besteht aus zwei sich im wesentlichen zu einer Hülse ergänzenden halbrohrförmigen Kupplungskeilen 16,18, wie am besten anhand der Schnittdarstellung von Fig.2 zu sehen ist. Die radial inneren Umfangsflächen der beiden Kupplungskeile 16,18 sind zylindrisch und weisen den gleichen Radius auf wie die Kolbenstange 2 und der Schaft 6 des Gaswechselventiles 1. In Umfangsrichtung gesehen schließen die beiden Kupplungskeile 16,18 nicht lückenlos aneinander an, sondem an den beiden Stoßstellen verbleibt jeweils ein schmaler Spalt 20, so daß für die beiden Kupplungskeile 16,18 ein Umfangsausgleich vorhanden ist, wenn auf sie von außen radialer Druck ausgeübt wird.

Wie am besten anhand von Fig.1 zu sehen ist, sind zur Positionierung des Kupplungskörpers 14 an den Schaftenden 8,10 am Kupplungskörper 14 und je einem Schaftende 8,10 ineinandergreifende Positionierungsvorsprünge und Positionierungsausnehmungen vorgesehen. Damit wird sichergestellt, daß sich der Kupplungskörper 14 in definierter Lage gegenüber den beiden Schaftenden 8,10 befindet und es zu einer ausgeglichenen Flächenüberdeckung kommt. Gemäß der bevorzugten Ausführungsform weisen die beiden Kupplungskeile 14,16 an ihrer radial inneren, zylindrischen Umfangsfläche je zwei sich in Umfangsrichtung erstreckende Ringwülste auf, von welchen ein oberer Ringwulst 22 in eine am Schaftende 8 der Kolbenstange 2 ausgebildete umlaufende Ringnut 24 und ein unterer Ringwulst 26 in eine am Schaftende 10 des Gaswechselventiles 1 vorhandene Ringnut 28 eingreift. Die einander zugeordneten Ringwülste 22,26 und Ringnuten 24,28 haben einen im wesentlichen halbkreisförmigen Querschnitt wie insbesondere aus der vergrößerten Ansicht A von Fig.3 hervorgeht. Die Ringwülste 22,26 liegen nicht in den Ringnuten 24,28 der Schaftenden an, da deren Innenradius größer ist als der Außenradius der Ringwülste 22,26.

Die beiden halbrohrförmigen Kupplungskeile 16,18 haben je an ihrer radial äußeren Umfangsfläche hintereinander angeordnete, sich zueinander konisch erweiternde Spannflächen 30,32, um die Kupplungskeile 16,18 radial gegen die beiden Schaftenden 8,10 spannen zu können. Hierzu ist ein Spannkörper, vorzugsweise zwei gegeneinander axial verschraubbare Konusspannhülsen 34,36 mit Konusflächen 38,40 vorgesehen, welche gegen die Spannflächen 30,32 der Kupplungskeile 16,18 verkeilbar sind, wobei abhängig vom Verschraubungsgrad der beiden Konusspannhülsen 34,36 eine definierte radiale Vorspannung zwischen den Kupplungskeilen 16,18 und den beiden Schaftenden 8,10 erzeugbar ist. Da die Bewegung der Kolbenstange 2 des Ventilstellers 4 auf das Gaswechselventil 1 schlupflos übertragen werden soll, muß die Vorspannung so groß sein, daß unter den im Betrieb wirkenden Kräften stets Haftreibung zwischen den Kupplungskeilen 16,18 und den Schaftenden 8,10 vorliegt. Von den beiden Spannflächen 30,32 eines Kupplungskeiles 16, 18 ist jeweils eine obere Spannfläche 30 einer Konusfläche 38 der oberen Konusspannhülse 34 und je eine untere Spannfläche 32 einer Konusfläche 40 der unteren Konusspannhülse 36 zugeordnet. Die obere Konusspannhülse 34 ist in die untere Konusspannhülse 36 einschraubbar, indem die obere Konusspannhülse 34 an ihrer radial äußeren Umfangsfläche mit einem Außengewinde 42 und die untere Konusspannhülse 36 an ihrer radial inneren Umfangsfläche mit einem durchmessergleichen Innengewinde 44 versehen ist. Beide Konusspannhülsen 34,36 sind an ihren voneinander wegweisenden Enden mit je einer Ansatzfläche 48,50 für ein Schraubwerkzeug versehen. Die Gewinde 42,44 liegen somit außer halb des sich bei Ventilbetätigung einstellenden Kraftflusses, welcher sich ausgehend von der Kolbenstange 2 über die beiden Kupplungskeile 16,18 bis zum Schaft 6 des Gaswechselventils 1 erstreckt und unterliegt lediglich der statischen Vorspannung zum Aufbringen des Reibschlusses zwischen den Kupplungskeilen 16,18 und den Schaftenden 8,10. Da die Ringwülste 22,26 der beiden Kupplungskeile 16,18 nicht in den Ringnuten 24,28 der Schaftenden 8,10 anliegen, überwiegt bei der Kupplung von Kolbenstange 2 und Schaft 6 des Gaswechselventiles 1 der durch das radiale Anpressen der Kupplungskeile 16,18 erzeugte Reibschlußanteil gegenüber den durch die einander zugeordneten Ringwulst- / Ringnutpaarungen bedingten Formschlußanteil. Die Ringwulst- / Ringnutpaarungen dienen somit in erster Linie der Lagefixierung des Kupplungskörpers 14 an den Schaftenden 8,10 und können daher entsprechend klein dimensioniert werden, infolgedessen ist deren Kerbwirkung an den Schaftenden 8,10 und deren Einfluß auf die Dauerfestigkeit der Verbindung gering.

Die beschriebene Verbindung zwischen der Kolbenstange 2 des Ventilstellers 4 und dem Schaft 6 des Gaswechselventiles ist wie aus Fig.1 hervorgeht außerhalb eines Ventilstellergehäuses 52 des Ventilstellers 4 und in einem leicht zugängigen Bereich angeordnet, so daß der Ventilsteller 4 und das Gaswechselventil 1 jeweils als Einzelmodule leicht montier- und demontierbar sind.

Gemäß einer weiteren Ausführungsform könnte der Kupplungskörper 14 anstatt als zweiteilige Hülse auch als einteilige Hülse ausgeführt sein, wobei in diesem Fall in der Wandung der Hülse ein durchgehender, sich in Axialrichtung erstreckender Schlitz vorgesehen werden muß, um eine Ausgleichsbewegung der einstückigen Hülse in Umfangsrichtung zu ermöglichen, wenn durch die Keilwirkung der Konusspannhülsen 34,36 von außen radiale Vorspannung aufgebracht wird.

## Patentansprüche

1. Verbindung zwischen zwei koaxial hintereinander angeordneten Schaftenden (8,10) eines Gaswechselventils. (1) einer Brennkraftmaschine und einer Kolbenstange (2) eines Ventilstellers (4), mit wenigstens einem die Schaftenden (8,10) zumindest teilweise umschließenden Kupplungskörper (14), **dadurch gekennzeichnet, daß** zur Erzeugung eines die Stellbewegung des Ventilstellers (4) auf das Gaswechselventil (1) schlupflos übertragenden Haftreibschlusses zwischen je einem Schaftende (8,10) und dem Kupplungskörper (14) letzterer durch die Wirkung wenigstens eines Spannkörpers (34,36) radial gegen die beiden Schaftenden (8,10) gespannt ist.

2. Verbindung nach Anspruch 1, **dadurch gekennzeichnet, daß** der Spannkörper wenigstens zwei gegeneinander axial verschraubbare Konusspannhülsen (34,36) mit Konusflächen (38,40) beinhaltet, welche gegen an der radial äußeren Umfangsfläche des Kupplungskörpers (14) ausgebildete, konische Spannflächen (30,32) verkeilbar sind, wodurch eine radiale, den Haftreibschluß erzeugende Vorspannung zwischen dem Kupplungskörper (14) und den Schaftenden (8,10) erzeugbar ist.

3. Verbindung nach Anspruch 2, **dadurch gekennzeichnet, daß** der Kupplungskörper in Umfangsrichtung gesehen mehrteilig ausgebildet ist und vorzugsweise wenigstens zwei sich zu einer Hülse ergänzende halbrohrförmige Kupplungskeile (16,18) beinhaltet, von welchen jeder zwei an seiner radial äußeren Umfangsfläche hintereinander angeordnete, sich zueinander konisch erweiternde Spannflächen (30,32) aufweist, von welchen je eine Spannfläche (30,32) einer Konusfläche (38,40) einer der Konusspannhülsen (34,36) zugeordnet ist.

4. Verbindung nach Anspruch 2 oder 3, **dadurch gekennzeichnet, daß** beide Konusspannhülsen (34,36) mit je einer Ansatzfläche (48,50) für ein Schraubwerkzeug versehen sind.

5. Verbindung nach einem der vorhergehenden Ansprüche, **dadurch gekennzeichnet, daß** zur Positionierung des Kupplungskörpers (14) gegenüber den Schaftenden (8,10) am Kupplungskörper (14) und je einem Schaftende (8,10) vorzugsweise mit Spiel ineinander greifende Positionierungsvorsprünge (22,26) und Positionierungsausnehmungen (24,28) vorgesehen sind.

6. Verbindung nach den Ansprüchen 3 bis 5, **dadurch gekennzeichnet, daß** die Kupplungskeile (16,18) an ihrer radial inneren, zylindrischen Umfangsfläche mindestens zwei sich in Umfangsrichtung ersteckende Ringwülste (22,26) aufweisen, von welchen mindestens je ein Ringwulst (22,26) je einer Ringnut (24,28) eines Schaftendes (8,10) zugeordnet ist.

7. Verbindung nach Anspruch 6, **dadurch gekennzeichnet, daß** die Ringwülste (22,26) und Ringnuten (24,28) einen im wesentlichen halbkreisförmigen Querschnitt aufweisen, wobei der Innenradius der Ringnuten (24,28) größer als der Außenradius der Ringwülste (22,26) ist.

8. Verbindung nach einem der vorhergehenden Ansprüche, **dadurch gekennzeichnet, daß** sie in einem zugängigen Bereich, außerhalb eines Ventilstellergehäuses (52) angeordnet ist.

## Claims

1. Connection between two coaxially successively arranged stem ends (8, 10) of a gas exchange valve (1) of an internal combustion engine and of a piston rod (2) for a valve actuator (4), with at least one coupling body (14) at least partially surrounding the stem ends (8, 10), **characterized in that**, to generate a static frictional connection, transmitting the actuating movement of the valve actuator (4) to the gas exchange valve (1) without slip, between in each case a stem end (8, 10) and the coupling body (14), the latter is tensioned radially against the two stem ends (8, 10) as a result of the action of at least one tension body (34, 36).

2. Connection according to Claim 1, **characterized in that** the tension body contains at least two conical tension sleeves (34, 36) axially screwable one against the other and having conical surfaces (38, 40) which can be wedged against conical tension surfaces (30, 32) formed on the radially outer circumferential surface of the coupling body (14), with the result that a radial pretension generating the static frictional connection can be generated between the coupling body (14) and the stem ends (8, 10).

3. Connection according to Claim 2, **characterized in that** the coupling body has a multi-part design, as seen in the circumferential direction, and preferably contains at least two semi-tubular coupling wedges (16, 18) which complete one another to form a sleeve and each of which has on its radially outer circumferential surface successively arranged tension surfaces (30, 32) which widen conically towards one another and which are each assigned in each case a tension surface (30, 32) of a conical surface (38, 40) of one of the conical tension sleeves (34, 36).

4. Connection according to Claim 2 or 3, **characterized in that** the two conical tension sleeves (34, 36) are provided in each case with a purchase surface (48, 50) for a screwing tool.

5. Connection according to one of the preceding claims, **characterized in that**, for positioning the coupling body (14) with respect to the stem ends (8, 10), positioning projections (22, 26) and positioning recesses (24, 28) preferably engaging one into the other with play are provided on the coupling body (14) and in each case on a stem end (8, 10).

6. Connection according to Claims 3 to 5, **characterized in that** the coupling wedges (16, 18) have, on their radially inner cylindrical circumferential surface, at least two annular beads (22, 26) which extend in the circumferential direction and in each case at least one annular bead (22, 26) of which is assigned in each case to an annular groove (24, 28) of a stem end (8, 10).

7. Connection according to Claim 6, **characterized in that** the annular beads (22, 26) and annular grooves (24, 28) have an essentially semi-circular cross section, the inner radius of the annular grooves (24, 28) being greater than the outer radius of the annular beads (22, 26).

8. Connection according to one of the preceding claims, **characterized in that** it is arranged in an accessible region, outside a valve-actuator housing (52).

## Revendications

1. Liaison entre deux extrémités d'arbre (8, 10), coaxiales l'une derrière l'autre, d'une soupape d'échange des gaz (1) d'un moteur à combustion interne et d'une tige de piston (2) d'un actionneur de soupape (4), comprenant au moins un organe d'accouplement (14) entourant au moins partiellement les extrémités d'arbre (8, 10),
**caractérisée en ce que**
pour générer une liaison d'adhérence par frottement, transmettant sans à-coups le mouvement d'actionnement de l'actionneur de soupape (4) sur la soupape d'échange des gaz (1), entre chacune des extrémités d'arbre (8, 10) et l'organe d'accouplement (14), ce dernier est serré radialement contre les deux extrémités d'arbre (8, 10) par l'action d'au moins un corps de serrage (34, 36).

2. Liaison selon la revendication 1,
**caractérisée en ce que**
le corps de serrage contient au moins deux douilles de serrage coniques (34, 36) avec des surfaces de cône (38, 40), pouvant être vissées axialement l'une contre l'autre, et qui peuvent être calées contre des surfaces de serrage coniques (30, 32) configurées au niveau de la surface périphérique extérieure radiale du corps d'accouplement (14), permettant de générer une précontrainte radiale produisant la liaison d'adhérence par frottement entre l'organe d'accouplement (14) et les extrémités d'arbre (8, 10).

3. Liaison selon la revendication 2,
**caractérisée en ce que**
l'organe d'accouplement, vu dans la direction périphérique, est conçu en plusieurs parties et contient de préférence deux cales d'accouplement (16, 18) en forme de demi-tubes, qui se complètent pour former une douille, et dont chacune présente au niveau de sa surface périphérique extérieure radiale des surfaces de serrage (30, 32) s'élargissant de façon conique l'une par rapport à l'autre et disposées l'une derrière l'autre, et à chaque surface de serrage (30, 32) est associée une surface conique (38, 40) de l'une des douilles de serrage coniques (34, 36).

4. Liaison selon la revendication 2 ou 3,
**caractérisée en ce que**
les deux douilles de serrage coniques (34, 36) sont chacune pourvues d'une surface d'application (48, 50) pour un outil de vissage.

5. Liaison selon l'une des revendications précédentes,
**caractérisée en ce que**
pour le positionnement de l'organe d'accouplement (14) par rapport aux extrémités d'arbre (8, 10), on prévoit au niveau de l'organe d'accouplement (14) et au niveau de chacune des extrémités d'arbre (8, 10) des saillies de positionnement (22, 26) et des évidements de positionnement (24, 28) s'engageant les uns dans les autres de préférence avec un certain jeu.

6. Liaison selon les revendications 3 à 5,
**caractérisée en ce que**
les cales d'accouplement (16, 18) présentent au niveau de leur surface périphérique cylindrique radiale intérieure au moins deux bourrelets annulaires (22, 26) s'étendant en direction périphérique, et au moins chacun des bourrelets annulaires (22, 26) est associé à chaque fois une rainure annulaire (24, 28) d'une extrémité d'arbre (8, 10).

7. Liaison selon la revendication 6,
**caractérisée en ce que**
les bourrelets annulaires (22, 26) et les rainures annulaires (24, 28) présentent une section transversale pour l'essentiel en demi-cercle, le rayon intérieur des rainures annulaires (24, 28) étant supérieur au rayon extérieur des bourrelets annulaires (22, 26).

8. Liaison selon l'une des revendications précédentes,
**caractérisée en ce qu'**
elle est disposée dans une zone accessible, à l'extérieur d'un boîtier d'actionneur de soupape (52).
